# EUROPÄISCHE PATENTSCHRIFT

(11) **EP 0 199 849 B1**
(45) Veröffentlichungstag und Bekanntmachung des Hinweises auf die Patenterteilung: **23.11.1989**
(21) Anmeldenummer: 85115213.2
(22) Anmeldetag: 30.11.1985
(51) Int. Cl.: A46B 7/04

(54) **Zahnbürste mit auswechselbarem Borstenteil**
Tooth-brush with a removable bristle portion
Brosse à dents à tête amovible

(30) Priorität: 26.03.1985 DE 3510909
(43) Veröffentlichungstag der Anmeldung: 05.11.1986
(73) Patentinhaber: Rueb, Fritz, D-79677 Schönau (DE)
(72) Erfinder: Rueb, Fritz, D-79677 Schönau (DE)
(74) Vertreter: Patent- und Rechtsanwaltssozietät, Schmitt, Maucher & Börjes

(56) Entgegenhaltungen:
- EP-A- 0 083 787
- EP-A- 0 174 740
- DE-A- 3 011 534
- DE-B- 1 195 267
- DE-B- 1 216 239
- GB-A- 202 424
- GB-A- 2 044 089
- US-A- 1 887 913
- US-A- 2 219 753
- US-A- 3 050 072
- US-A- 3 182 345
- US-A- 3 369 265

## Beschreibung

Die Erfindung betrifft eine Zahnbürste mit einem Griff und einem daran auswechselbar befestigten Borstenteil, der unterhalb der Befestigungsebene der Borsten einen im Querschnitt allseitig geschlossenen, an einer Stirnseite mit einer Einstecköffnung versehenen Hohlraum zum Einstecken eines stirnseitig am Griff vorstehenden Steckteiles sowie ferner eine Rastvorrichtung zum Verrasten des Steckteiles mit dem Borstenteil aufweist, welche Rastvorrichtung aus einer Rastausnehmung und einem in diese passenden Vorsprung besteht.

Es sind schon mehrere Vorschläge für Zahnbürsten bekannt, geworden, bei denen der Borstenteil und der Griff voneinander lösbar sind, so daß der Borstenteil nach Verschleiß und Verbrauch ausgewechselt, der Griff aber immer wiederverwendet werden kann. Dadurch können nicht nur die Auswechselintervalle für den Borstenteil gegenüber einer herkömmlichen Zahnbürste verkürzt werden, was aus hygienischen und zahnmedizinischen Gründen vorteilhaft ist, sondern der Abfall bleibt auf den wirklich verbrauchten Teil der Zahnbrüste beschränkt. Dies erlaubt außerdem, den Handgriff hochwertiger und griffgünstiger zu gestalten.

Aus der EP-A-0 083 787 ist eine Zahnbürste der eingangs erwähnten Art bekannt. Dabei ist ein metallisches Steckteil an einem Griff aus Kunststoff teilweise eingespritzt, um die bei der Benutzung der Zahnbürste auftretenden Kräfte mit genügender Sicherheit übertragen zu können. Der Borstenteil wird an dem Steckteil entweder durch Reib- oder Klemmschluß oder mittels der eingangs erwähnten Rastvorrichtung festgelegt, die dabei dadurch realisiert ist, daß der vorstehende Steckteil die Rastausnehmung aufweist, während im Inneren des Hohlraumes ein beim Zusammenstecken in diese Ausnehmung eintretender Vorsprung vorgesehen ist. Dies hat den empfindlichen Nachteil, daß beim Einführen des Steckteiles der im Querschnitt allseits geschlossene Hohlraum gedehnt werden müßte, um die Verrastung durchzuführen. Für eine genügend stabile Verrastung ist eine solche Dehnung des umlaufend geschlossenen Hohlraumes nicht ohne Beschädigung denkbar. Wird die Verrastung aber so gering gestaltet, daß ein Aufsprengen des Hohlraumes vermieden bleibt, kann sie keine genügenden Kräfte übertragen, so daß sich der Borstenteil bei der Benutzung ungewollt lösen kann. Da eine solche Lösung des Griffes von dem Borstenteil in erster Linie während der Benutzung zu erwarten ist, könnte sich der Benutzer mit dem metallischen Steckteil in dem Mund, also an Schmerz empfindlicher Stelle, weh tun bzw. sogar verletzen.

Auch eine schwalbenschwanzförmige Ausgestaltung einer Kupplung zwischen Handgriff und auswechselbarem Borstenteil bei einer Zahnbürste ist aus DE-GM 84 28 969 oder GB-A-20 44 089 bekannt, wobei die Gebrauchsstellung zusätzlich durch eine Punkt-Rastung fixiert werden soll. Dabei ist jedoch das gesamte Borstenteil durch seinen U-förmigen Querschnitt relativ schwach ausgebildet, so daß ein Abrutschen von der Schwalbenschwanzhalterung quer zu deren Erstreckung zumindest bei kräftiger Benutzung der Zahnbürste nicht ausgeschlossen werden kann. Darüberhinaus kann auch eine punktförmige Raste keine großen Kräfte übertragen.

Es ist ferner aus der DE-B-1 195 267 und der FR-A-24 76 994 eine Kupplung zwischen einem maschinell angetriebenen Schaft und einer Zahnbürste mit einstückig verbundenem Borstenteil und Stiel bekannt, die eine Verrastung erlaubt. Dabei befindet sich jedoch der Kupplungsbereich während der Benutzung außerhalb des Mundes, da es sich nicht um eine Zahnbürste der eingangs erwähnten Art mit einem Griff mit auswechselbarem Borstenteil handelt. Außerdem treten bei Benutzung Kräfte an der Kupplung praktisch nur in Drehrichtung auf, so daß zum Trennen in axialer Richtung schon kleine Kräfte genügen.

Es besteht deshalb die Aufgabe, eine Zahnbürste der eingangs erwähnten Art zu schaffen, bei welcher ein ungewolltes Lösen des Borstenteiles von dem Handgriff während der Benutzung durch eine entsprechend sichere Kupplung zwischen beiden Teilen vermieden wird, wobei die Gefahr eines zu starken Dehnens oder Aufsprengens des Hohlraumes des Borstenteiles vermieden, dennoch aber eine leichte Auswechselbarkeit des Borstenteiles möglich sein soll.

Die Lösung dieser scheinbar widersprüchlichen Aufgabe besteht darin, daß die Rastausnehmung an der Einstecköffnung des Hohlraumes des Borstenteiles angeordnet und randoffen ist und wenigstens eine gegenüber der Einsteckrichtung seitliche Hinterschneidung aufweist und daß der formschlüssig zu der Hinterschneidung passende Vorsprung an dem in Funktionsstellung im Bereich der Rastausnehmung befindlichen Bereich des Steckteiles des Griffes angeordnet ist, daß sich der Vorsprung an dem Steckteil von seinem in Einsteckrichtung vorderen Ende aus verbreitert und wenigstens eine unter spitzem Winkel zur Einsteckrichtung verlaufende seitliche Keilfläche bis zu einer größten Breite hin und eine von dort steiler zurückgeführte Rastfläche hat, die hinter die Hinterschneidung der Rastausnehmung paßt, und daß die formschlüssige Verbindung zwischen Vorsprung und Rastausnehmung entlang der gesamten Kontur dieser beiden miteinander verrastbaren Teile verläuft.

Auf diese Weise werden die Vorteile eines in einem Hohlraum allseits umschlossenen Steckteiles mit der Möglichkeit einer guten Kraftübertragung bei allen beliebigen von Hand erzeugten Burstenbewegungen beibehalten, gleichzeitig aber eine stabile Verrastung entgegen der Einsteckrichtung und somit auch eine in dieser axialen Richtung wirksame formschlüssige Kupplung erzielt, die aufgrund der Verlegung der Raststelle an die Einstecköffnung und die randoffene Ausbildung ein Aufdehnen des Hohlraumes beim Verrasten ebenso verhindert wie ein unbeabsichtigtes Lösen oder ein unzulängliches Zusammenstecken. In zweckmäßiger Weise ergibt sich nämlich im Bereich der Rastausnehmung ein U-förmiger Querschnitt, so daß die für die Verrastung wichtigen Bereiche genügend nachgiebig sind, ohne aber den allseits geschlossenen Hohlraum zu beaufschlagen. Praktisch befindet sich die Rastvorrichtung also am Eintritt in den Hohlraum, jedoch vor dem Bereich, in dem dieser Hohlraum ringsum geschlossen ist bzw. einen geschlossenen Querschnitt aufweist.

Ein unzulängliches Aufstecken ohne Verrastung wird dabei in vorteilhafter Weise dadurch verhindert, daß die steile Rastfläche nicht in die entsprechende Hinterschneidung gelangt, sofern nicht ein genügend tiefes Einstecken erfolgt, so daß der Borstenkörper aufgrund des sehr schlanken bzw. spitzen Keiles des Vorsprunges völlig locker bleibt und auch ein unaufmerksamer Benutzer bemerkt, daß die Steckverbindung noch nicht hergestellt ist. Steckt er den Borstenkörper weiter auf, überschreitet die Hinterschneidung der Rastausnehmung die größte Breite des Rastvorsprunges, ohne dabei den Hohlraum aufzuspreizen oder zu belasten und rastet aufgrund der Materialspannung und der beschriebenen Formgebung selbsttätig in die Gebrauchsstellung ein, aus der eine Lösebewegung wegen der größeren Steilheit des Winkels an dieser Rastfläche erheblich schwerer geht.

Die Rastausnehmung kann nämlich quer zur Einsteckrichtung des Steckteiles und des Vorsprunges von dem inneren Hohlraum durch den gesamten Bereich der Wandung des Hohlraumes hindurch bis nach außen durchgehend und offen sein, wodurch sich der schon erwähnte U-Querschnitt im Bereich der Rastausnehmung ergibt.

Die Erfindung erlaubt aufgrund der spitzen Keilfläche eine relativ leichte Verrastung, bei welcher der Vorsprung durch die engste Stelle der Rastausnehmung hindurchgedrückt wird, macht aber aufgrund der steilen Hinterschneidung das Ausrasten so schwergängig, daß es nicht von selbst erfolgt, beim gelegentlichen Auswechseln des Borstenteiles aber nach wie vor möglich ist. Dabei können die Winkel des Einsteckteiles und der Rastfläche sowie auch die Größen dieser Flächen bei Bedarf so abgestimmt und ausgestaltet werden, daß bei üblichen Kräften bei der Benutzung einer Zahnbürste ein Lösen der Rastverbindung mit Sicherheit ausgeschlossen wird, während andererseits dennoch das bewußte Abziehen des Borstenteiles von dem Steckteil möglich ist.

Dabei ist vorteilhaft, daß die Randausnehmung nicht nur am Rand der Einstecköffnung des Hohlraumes offen ist, sondern gewissermaßen als ein Durchbruch der Wandung des Hohlraumes aufgefaßt werden kann. Dadurch können ihre Ränder mit der Hinterschneidung beim Ein- und Ausrasten des Steckteiles etwas nachgeben, ohne daß der Hohlraum selbst aufgeweitet werden muß, so daß einerseits die entsprechenden Flächen formschlüssig hintereinandergreifen, andererseits aber aneinander vorbeigeführt werden können und die gewünschten Rastkräfte erzeugt werden, ohne daß der Borstenteil und insbesondere dessen Hohlraum durch das Aufstecken auf den Handgriff beschädigt wird.

Besonders zweckmäßig ist es, wenn die Rastausnehmung mit zwei voneinander weggerichteten Hinterschneidungen versehen ist und der Vorsprung des Steckteiles zwei in einem spitzen Winkel zueinander stehende Keilflächen und zwei in einem stumpfen Winkel zueinander stehende, in Einsteckrichtung sich an die Keilflächen anschließende Rastflächen aufweist, die formschlüssig in die beiden Hinterschneidungen passen. Dadurch wird die Verrastung selbst verbessert und die Rastkräfte werden vergrößert. Dabei können die Keilflächen des Vorsprunges und die diesen entsprechenden Gegenflächen der Rastausnehmung sowie die beiden Hinterschneidungen und die dazu passenden Rastflächen symmetrisch zu einer in Einsteckrichtung orientierten Längsmittelebene angeordnet sein. Dadurch ergibt sich ein symmetrischer Kraftangriff und eine symmetrische Kraftverteilung beim Einstecken oder Lösen und vor allem auch beim Benutzen der Zahnbürste. Somit sind praktisch in jeder Bewegungsrichtung der Bürste gleich gute Kraftübertragungsverhältnisse zwischen Borstenteil und Griff vorhanden.

Es sei erwähnt, daß das in Einsteckrichtung vordere Ende des Vorsprunges gerundet sein kann, was das Einführen in die Rastausnehmung sowie auch die Herstellung erleichtert.

Die Rastausnehmung kann bevorzugt an der Seite des Borstenteils angeordnet sein, von welcher die Borsten vorstehen. Da bei der Benutzung auftretende Biegekräfte an der Kupplung zwischen Borstenteil und Griff entgegen der Richtung der Borsten, in welcher diese vom Borstenteil abstehen, auftreten, ergibt sich auf der der Rastausnehmung gegenüberliegenden Seite des Hohlraumes des Borstenteiles eine gute Abstützung für das Steckteil, wobei es besonders vorteilhaft ist, wenn der Hohlraum und die Einstecköffnung an dieser Seite ununterbrochen bis an das Ende des Steckteiles und die Stirnseite des Griffes reichen. Das bei solchen Belastungen auftretende Moment wird dann über eine größtmögliche Länge des Einsteckteiles auch unterhalb des Rastbereiches aufgenommen. Darüberhinaus werden Fugen oder Einschnitte zwischen dem Griff und dem Borstenteil vermieden.

Der Rastvorsprung des Handgriffes kann in Gebrauchsstellung an seiner quer zu den Rastflächen verlaufenden Oberfläche mit der Oberfläche der von ihm durchsetzen Wandung des Hohlraumes des Borstenteiles bündig abschließen. Dadurch ergibt sich eine glattflächige Verbindung, wodurch eine Verletzungsgefahr vermieden wird.

Der Steckteil des Handgriffes kann mit dem Rastvorsprung und vorzugsweise auch mit dem Handgriff einstückig insbesondere aus Kunststoff hergestellt, vorzugsweise gespritzt sein. Gegenüber einer Fertigung des Handgriffes und des Steckteiles und/oder des Vorsprunges aus unterschiedlichen Werkstoffen ergibt sich so eine preiswerte Herstellung und eine gute Kraftübertragung.

Zumindest im Bereich der Rastöffnung und des Rastvorsprunges können die in Gebrauchsstellung einander benachbarten Flächen des Vorsprunges und des Borstenteiles optisch verschieden sein, vorzugsweise unterschiedliche Farben haben. Dadurch ist die optische Kontrolle, ob die Rastverbindung wirklich Zustandegekommen ist, verbessert.

Vor allem bei Kombination einzelner oder mehrerer der vorbeschriebenen Merkmale und Maßnahmen ergibt sich eine Zahnbürste, bei welcher der Borstenteil ausgewechselt und der Griff weiterverwendet werden kann, wobei die Verbindung dieser beiden Teile mit genügender Sicherheit und Festigkeit hergestellt werden kann, so daß ein entsprechend hochwertiger wiederverwendbarer Griff rentabel ist, der mit beliebig qualitätvollen Borstenteilen verbunden werden kann. Ferner ist es für den Benutzer möglich, abwechselnd härtere und weichere Borsten an entsprechenden verschiedenen Borstenteilen zu benutzen.

Nachstehend ist die Erfindung mit ihren ihr als wesentlich zugehörenden Einzelheiten anhand der Zeichnung noch näher beschrieben. Es zeigt:
Fig. 1 eine Ansicht einer Zahnbürste, bei welcher der Griff und der Borstenteil in erfindungsgemäßer Weise Zusammengesteckt sind, mit Blick auf die Borsten,
Fig. 2 in vergrößertem Maßstab eine Ansicht des auswechselbaren Borstenteiles mit Blick auf die Borstenspitzen und auf die Rastausnehmung,
Fig. 3 eine der Fig. 1 entsprechende Ausführung des den Einsteckteil zum Kuppeln mit dem Borstenteil aufweisenden Griffendes,
Fig. 4 eine teilweise im Längsschnitt gehaltene Seitenansicht des Borstenteiles,
Fig. 5 eine Seitenansicht des Steckteiles mit Rastvorsprung an dem Handgriff und
Fig. 6 eine Stimansicht des Borstenteiles mit Blick auf dessen Einstecköffnung.

Eine im ganzen mit 1 bezeichnete Zahnbürste hat gemäß Fig. 1 einen Griff 2 und einen daran auswechselbar befestigten Borstenteil 3. Der Borstenteil 3 hat gemäß Fig. 4 und 6 unterhalb der Borsten 4 einen im Querschnitt allseitig geschlossenen, an der Stirnseite 5 mit einer Einstecköffnung 6 versehenen Hohlraum 7, in welchen ein stimseitig aus dem Griff 2 gemäß den Figuren 3 und 5 vorstehendes Steckteil 8 zur Verbindung der beiden Teile 2 und 3 gemäß Fig. 1 einführbar ist.

Vor allem in Fig. 2 erkennt man in Verbindung mit Fig. 4, daß der Hohlraum 7 an der Einstecköffnung 6 eine gegenüber der Einsteckrichtung seitliche Hinterschneidungen 9 aufweisende randoffene Rastausnehmung 10 hat. Gemäß den Figuren 3 und 5 weist der Griff 2 an dem in Funktionsstellung gemäß Fig. 1 im Bereich dieser Rastausnehmung 10 befindlichen Bereich des Steckteiles 8 einen formschlüssig in die Hinterschneidungen 9 passenden Vorsprung 11 auf. Dabei erkennt man vor allem in den Figuren 4 und 6, daß die Rastausnehmung 10 quer zur Einsteckrichtung des Steckteiles 8 und des Vorsprunges 11 von dem inneren Hohlraum 7 durch den gesamten Wandungsbereich des Hohlraumes hindurch bis nach außen durchgeht und offen ist. Die Rastausnehmung 10 stellt also praktisch eine Einbuchtung an der den Hohlraum 7 begrenzenden entsprechenden Wandung 12 dar.

Der Vorsprung 11 verbreitert sich von seinem in Einsteckrichtung vorderen Ende 13 aus und hat im spitzen Winkel zur Einsteckrichtung verlaufende seitliche Keilflächen 14, die bis zu einer größten Breite 15 verlaufen. Ferner hat der Vorsprung 11 jeweils von der größten Breite 15 steiler zurückgeführte Rastflächen 16, die in Einsteckrichtung hinter die Hinterschneidungen 9 der Rastausnehmung 10 passen, wie es in Fig. 1 dargestellt ist. Auch die übrigen Ränder 17 der Rastausnehmung 10 entsprechen der Kontur des Vorsprunges 11 und insbesondere dem Verlauf der Keilflächen 14. Es ergibt sich somit eine formschlüssige Verbindung zwischen Vorsprung 11 und Rastausnehmung 10, die praktisch entlang der gesamten Kontur dieser beiden miteinander verrastbaren Teile verläuft.

Die Keilflächen 14 des Vorsprunges 11 und die diesen entsprechenden Gegenflächen 17 der Rastausnehmung 10 sowie die beiden Hinterschneidungen 9 und die dazu passenden Rastflächen 16 des Vorsprunges 11 sind im Ausführungsbeispiel symmetrisch zu einer in Einsteckrichtung orientierten, in Fig. 1 senkrecht zur Zeichnungsebene verlaufenden Längsmittelebene angeordnet. Es ergibt sich somit bei beliebigen Schwenk- oder Auf- und Abbewegungen der Zahnbürste 1 jeweils ein symmetrischer Kraftangriff und eine gleichbleibend gute Kraftübertragung von dem Borstenteil 3 zu dem Handgriff 2 und umgekehrt.

Das in Einsteckrichtung vordere Ende 13 des Vorsprunges 11 ist dabei ebenso gerundet, wie die entsprechende in Einsteckrichtung am weitesten in den Borstenteil 3 ragende Partie 18 der Rastausnehmung 10.

In den Figuren 4 und 6 erkennt man, daß die Rastausnehmung 10 an der Seite des Borstenteiles 3 angeordnet ist, von welcher die Borsten 4 vorstehen. Somit können beim Bürsten zwischen Borstenteil 3 und Handgriff 2 auftretende Biegekräfte und ein daraus resultierendes Moment von der der Rastausnehmung 10 gegenüberliegenden Wandung 19 des Hohlraumes 7 gut aufgenommen werden. Da die Wandung 19 ununterbrochen ist, kann sie bis an das griffseitige Ende 20 des Steckteiles 8 und die Stirnseite 21 des Griffes 2 reichen, so daß auch an dieser Stelle für die Benutzung ungünstige Fugen vermieden werden.

Der Rastvorsprung 11 ist an seiner quer zu den Rastflächen 16 verlaufenden Oberfläche 22 mit der Oberfläche 23 der von ihm durchsetzten Wandung 12 des Hohlraumes 7 bündig, so daß auch hier im Kupplungsbereich die Oberfläche und Außenseite der Zahnbürste 1 glattflächig ist.

Der Borstenteil 3 kann aus der in Fig. 1 dargestellten Position durch eine vom Benutzer aufzubringende Zugkraft gelöst werden, obwohl die relativ stumpfwinkligen Rastflächen 16 eine für den Gebrauch genügend feste Verbindung an den Hinterschneidungen 9 herstellen, weil bei entsprechend großer Lösekraft durch die leichte Schrägstellung dennoch die größte Engstelle der Rastausnehmung 10 etwas auseinandergespreizt werden kann. Umgekehrt schnappen diese Engstelle und die Hinterschneidungen 9 spür- und hörbar an den Rastflächen 16 des Vorsprunges 11 ein, sowie die engste Stelle der Rastöffnung 10 geringfügig über die größte Breite 15 des Vorsprunges gelangt, so daß eine scheinbar feste Steckverbindung, die dennoch ungenügend ist, wie es bei einem Einsteckteil ohne Rastvorsprung und zugehöriger Rastausnehmung möglich ist, ausgeschlossen wird. Da die Rastflächen 16 mit den Hinterschneidungen 9 in ihrer Winkellage auf die erforderlichen Kräfte während der Benutzung abgestimmt sein können, ergibt sich eine Zahnbürste 1, bei welcher der Borstenteil 3 bei der Benutzung beliebig fest an dem Handgriff 2 sitzen kann, aber dennoch auswechselbar ist, so daß ein ungewolltes Lösen des Borstenteiles 3 vom Handgriff 2 während der Benutzung ausgeschlossen ist.

In Fig. 5 erkennt man noch, daß die seitlichen Keilflächen 14 und/oder die Rastflächen 16 des Vorsprunges 11 rechtwinklig zur Oberseite des Steckteiles 8 angeordnet sind.

## Patentansprüche

1. Zahnbürste mit einem Griff und einem daran auswechselbar befestigten Borstenteil, der unterhalb der Befestigungsebene der Borsten einen im Querschnitt allseitig geschlossenen, an einer Stirnseite mit einer Einstecköffnung versehenen Hohlraum zum Einstecken eines stimseitig am Griff vorstehenden Steckteiles sowie ferner eine Rastvorrichtung zum Verrasten des Steckteiles mit dem Borstenteil aufweist, welche Rastvorrichtung aus einer Rastausnehmung und einem in diese passenden Vorsprung besteht, dadurch gekennzeichnet, daß die Rastausnehmung (10) an der Einstecköffnung (6) des Hohlraumes (7) des Borstenteiles (3) angeordnet und randoffen ist und wenigstens eine gegenüber der Einsteckrichtung seitliche Hinterschneidung (9) aufweist und daß der formschlüssig zu der Hinterschneidung (9) passende Vorsprung (11) an dem in Funktionsstellung im Bereich der Rastausnehmung (10) befindlichen Bereich des Steckteiles (8) des Griffes (2) angeordnet ist, daß sich der Vorsprung (11) an dem Steckteil (8) von seinem in Einsteckrichtung vorderen Ende (13) aus verbreitert und wenigstens eine unter spitzem Winkel zur Einsteckrichtung verlaufende seitliche Keilfläche (14) bis zu einer größten Breite (15) hin und eine von dort steiler zurückgeführte Rastfläche (16) hat, die hinter die Hinterschneidung (9) der Rastausnehmung (10) paßt, und daß die formschlüssige Verbindung zwischen Vorsprung (11) und Rastausnehmung (10) entlang der gesamten Kontur dieser beiden miteinander verrastbaren Teile verläuft.

2. Zahnbürste nach Anspruch 1, dadurch gekennzeichnet, daß die Rastausnehmung (10) quer zur Einsteckrichtung des Steckteiles (8) und des Vorsprunges (11) von dem inneren Hohlraum (7) durch den gesamten Bereich der Wandung (12) des Hohlraumes (7) hindurch bis nach außen durchgeht und offen ist.

3. Zahnbürste nach einem der Ansprüche 1 oder 2, dadurch gekennzeichnet, daß die Rastausnehmung (10) zwei voneinander weggerichtete Hinterschneidungen (9) und der Vorsprung (11) des Steckteiles (8) zwei in einem spitzen Winkel zueinander stehende Keilflächen (14) und zwei in einem stumpfen Winkel zueinander stehende Rastflächen (16) aufweist.

4. Zahnbürste nach Anspruch 1 oder 3, dadurch gekennzeichnet, daß die Keilflächen (14) des Vorsprunges (11) und die diesen entsprechenden Gegenflächen (17) der Rastausnehmung (10) sowie die beiden Hinterschneidungen (9) und die dazu passenden Rastflächen (16) symmetrisch zu einer in Einsteckrichtung orientierten Längsmitteiebene angeordnet sind.

5. Zahnbürste nach einem der Ansprüche 1 bis 4, dadurch gekennzeichnet, daß das in Einsteckrichtung vordere Ende (13) des Vorsprunges (11) gerundet ist.

6. Zahnbürste nach einem der Ansprüche 1 bis 5, dadurch gekennzeichnet, daß die Rastausnehmung (10) an der Seite des Borstenteiles (3) angeordnet ist, von welcher die Borsten (4) vorstehen.

7. Zahnbürste nach einem der Ansprüche 1 bis 6, dadurch gekennzeichnet, daß die der Rastausnehmung (10) gegenüberliegende Wandung (19) des Hohlraumes (7) ununterbrochen bis an das Ende (20) des Steckteiles (8) und die Stirnseite (21) des Griffes (2), aus welcher das Steckteil (8) vorsteht, reicht.

8. Zahnbürste nach einem der Ansprüche 3 bis 7, dadurch gekennzeichnet, daß der Rastvorsprung (11) an seiner quer zu den Rastflächen (16) verlaufenden Oberfläche (22) mit der Oberfläche (23) der von ihm durchsetzten Wandung (12) des Hohlraumes (7) bündig ist.

9. Zahnbürste nach einem der Ansprüche 1 bis 8, dadurch gekennzeichnet, daß der Steckteil (8) des Handgriffes (2) mit dem Rastvorsprung (11) und vorzugsweise auch mit dem Handgriff (2) einstückig insbesondere aus Kunststoff hergestellt und vorzugsweise gespritzt ist.

10. Zahnbürste nach einem der Ansprüche 3 bis 9, dadurch gekennzeichnet, daß die seitlichen Keilflächen (14) und/oder die Rastflächen (16) des Vorsprunges (11) rechtwinklig zur Oberseite des Steckteiles (8) angeordnet sind.

11. Zahnbürste nach einem der Ansprüche 1 bis 10, dadurch gekennzeichnet, daß zumindest im Bereich der Rastöffnung (10) und des Rastvorsprunges (11) die in Gebrauchsstellung einander benachbarten Flächen (22 und 23) des Vorsprunges und des Borstenteiles optisch verschieden sind, vorzugsweise verschiedene Farben haben.

## Claims

1. A toothbrush with a handle and a bristle portion removably attached thereto, the bristle portion having underneath the plane of fixation of the bristles a cavity which is enclosed all round in cross section and is provided at one front end with a socket-type opening for the insertion of a plug-in portion projecting from the front end of the handle, as well as furthermore a click-stop device for engagement of the plug-in portion to the bristle portion, said dick-stop device consisting of an engaging recess and a projection fitting theretin, characterized in that the engaging recess (10) is disposed at the socket-type opening (6) of the cavity (7) in the bristle portion (3) and is open at the edge and features at least one lateral undercut (9) relative to the direction of insertion and that the projection (11) fitting the undercut (9) in a form-locking manner is disposed at that area of the plug-in portion (8) of the handle (2) which in the working position is located in the region of the engaging recess (10), that the projection (11) on the plug-in portion (8) widens from its end (13) to the fore in the direction of insertion and has at least one lateral wedge face (14) running at an acute angle to the direction of insertion up to a maximum width (15) and an engaging face (16) running back more steeply from there and fitting behind the undercut (9) of the engaging recess (10), and that the form-locking connection between projection (11) and engaging recess (10) runs along the entire contour of said two interengageable portions.

2. The toothbrush as claimed in claim 1, characterized in that the engaging recess (10) passes transversely to the direction in which the plug-in portion (8) and projection (11) is inserted, from the inner cavity (7) through the entire area of the wall (12) of the cavity (7) to the outside and is open.

3. The toothbrush as claimed in either of claims 1 or 2, characterized in that the engaging recess (10) has two undercuts (9) directed away from one another and the projection (11) of the plug-in portion (8) has two wedge faces (14) at an acute angle to one another and two engaging faces (16) at an obtuse angle to one another.

4. The toothbrush as claimed in claim 1 or claim 3, characterized in that the wedge faces (14) of the projection (11) and the counter-faces (17) corresponding thereto of the engaging recess (10) as well as the two undercuts (9) and the matching engaging faces (16) are disposed symmetrically to a longitudinal median plane oriented in the direction of insertion.

5. The toothbrush as claimed in any one of claims 1 to 4, characterized in that the projection (11) has its end (13) to the fore in the direction of insertion rounded.

6. The toothbrush as claimed in any one of claims 1 to 5, characterized in that the engaging recess (10) is disposed at that side of the bristle portion (3) from which the bristles (4) protrude.

7. The toothbrush as claimed in any one of claims 1 to 6, characterized in that the wall (19) which belongs to the cavity (7) and is opposite the engaging recess (10) extends continuously up to the end (20) of the plug-in portion (8) and up to the front end (21) of the handle (2) from which the plug-in portion (8) protrudes.

8. The toothbrush as claimed in any one of claims 3 to 7, characterized in that the engaging projection (11) has its surface (22) running transversely to the engaging faces (16) flush with the surface (23) of the wall (12) which is traversed by said projection and belongs to the cavity (7).

9. The toothbrush as claimed in any one of claims 1 to 8, characterized in that the plug-in portion (8) of the handle (2) is produced particularly of plastic, preferably injection-moulded, in one piece with the engaging projection (11) and preferably also with the handle (2).

10. The toothbrush as claimed in any one of claims 3 to 9, characterized in that the lateral wedge faces (14) and/or the engaging faces (16) of the projection (11) are disposed at right angles to the top of the plug-in portion (8).

11. The toothbrush as claimed in any one of claims 1 to 10, characterized in that the faces (22 and 23) which belong to the projection and to the bristle portion and are adjacent to one another in the position for use are optically different, preferably of different colour, at least in the region of the engaging opening (10) and the engaging projection (11).

## Revendications

1. Brosse à dents avec une poignée et une tête fixée à la poignée de manière amovible, qui présente, en dessous du plan de fixation des poils, une cavité fermée de tous côtés en coupe transversale et munie sur un côté frontal d'une ouverture d'emmanchement, pour l'emmanchement d'une partie emmanchable prévue du côté frontal sur la poignée, et qui présente également un dispositif d'enclenchement pour l'enclenchement de la partie emmanchable avec la tête, dispositif qui est constitué d'un évidement d'enclenchement et d'une partie en saillie s'adaptant dans cet évidement, caractérisée en ce que l'évidement d'enclenchement (10) est disposé sur l'ouverture d'emmanchement (6) de la cavité (7) de la tête (3), est ouvert sur ses bords, et présente au moins une contre-dépouille (9) latérale par rapport au sens d'emmanchement, et en ce que la partie en saillie (11), qui s'adapte par complémentarité de forme avec la contre-dépouille (9), est disposée sur la région de la partie emmanchable (8) de la poignée (2) qui, en position fonctionnelle, se trouve dans la région de l'évidement d'enclenchement (10), en ce que la partie en saillie (11) de la partie emmanchable (8) s'élargit à partir de son extrémité avant (13) dans le sens d'emmanchement, et possède au moins une face de serrage latérale (14) s'étendant sous un angle aigu par rapport au sens d'emmanchement jusqu'à une largeur maximale (15), et une face d'enclenchement à pente plus raide (16) qui s'étend en retrait depuis la largeur maximale et qui s'adapte derrière la contre-dépouille (9) de l'évidement d'enclenchement (10), et en ce que l'assemblage par complémentarité de forme entre la partie en saillie (11) et l'évidement d'enclenchement (10) s'étend sur la totalité de contour de ces deux pièces mutuellement enclenchables.

2. Brosse à dents selon la revendication 1, caractérisée en ce que l'évidement d'enclenchement (10), partant de la cavité intérieure (7), traverse, perpendiculairement au sens d'emmanchement de la partie emmanchable (8) et de la partie en saillie (11), la totalité de la région de la paroi (12) de la cavité (7), jusqu'à l'extérieur, et est ouvert.

3. Brosse à dents selon la revendication 1 ou 2, caractérisée en ce que l'évidement d'enclenchement (10) présente deux contre-dépouilles (9) tournées dans des directions opposées, et en ce que la partie en saillie (11) de la partie emmanchable (8) présente deux faces de serrage (14) qui forment entre elles un angle aigu, et deux faces d'enclenchement (16) qui forment entre elles un angle obtus.

4. Brosse à dents selon la revendication 1 ou 3, caractérisée en ce que les faces de serrage (14) de la partie en saillie (11) et les faces complémentaires (17) de l'évidement d'enclenchement (10) qui correspondent à ces faces de serrage, de même que les deux contre-dépouilles (9) et les faces d'enclenchement correspondantes (16), sont disposées symétriquement par rapport à un plan médian longitudinal orienté dans le sens d'emmanchement.

5. Brosse à dents selon l'une des revendications 1 à 4, caractérisée en ce que l'extrémité avant (13), dans le sens d'emmanchement, de la partie en saillie (11) est arrondie.

6. Brosse à dents selon l'une des revendications 1 à 5, caractérisée en ce que l'évidement d'enclenchement (10) est disposé sur le côté de la tête (3) duquel dépassent les poils (4).

7. Brosse à dents selon l'une des revendications 1 à 6, caractérisée en ce que la paroi (19) de la cavité (7) qui est opposée à l'évidement d'enclenchement (10), s'étend de manière ininterrompue jusqu'à l'extrémité (20) de la partie emmanchable (8) et jusqu'au côté frontal (21) de la poignée (2) duquel la partie emmanchable (8) part en saillie.

8. Brosse à dents selon l'une des revendications 3 à 7, caractérisée en ce que la partie d'enclenchement en saillie (11) est, sur sa surface (22) s'étendant perpendiculairement aux faces d'enclenchement (16), en affleurement avec la surface (23) de la paroi (12) de la cavité (7) que la partie (11) traverse.

9. Brosse à dents selon l'une des revendications 1 à 8, caractérisée en ce que la partie emmanchable (8) de la poignée (2) est réalisée d'une seule pièce avec la partie d'enclenchement en saillie (11) et de préférence également avec la poignée (2), notamment en matière plastique, et de préférence par injection.

10. Brosse à dents selon l'une des revendications 3 à 9, caractérisée en ce que les faces de serrage latérales (14) et/ou les faces d'enclenchement (16) de la partie en saillie (11) sont disposées perpendiculairement au côté supérieur de la partie emmanchable (8).

11. Brosse à dents selon l'une des revendications 1 à 10, caractérisée en ce qu'au moins dans la région de l'ouverture d'enclenchement (10) et de la partie d'enclenchement en saillie (11), les faces (22 et 23) de la partie en saillie et de la tête, qui en position d'utilisation sont voisines l'une de l'autre, sont visuellement distinctes, en étant de préférence de couleurs différentes.
